# FASCICULE DE BREVET EUROPEEN

(11) **EP 0 787 095 B1**
(45) Date de publication et mention de la délivrance du brevet: **05.08.1998**
(21) Numéro de dépôt: 95935493.7
(22) Date de dépôt: 13.10.1995
(51) Int. Cl.: B63G 7/02

(54) **PROCEDE ET SYSTEME DE DESTRUCTION D'OBJETS SOUS-MARINS, NOTAMMENT DE MINES SOUS-MARINES**
VERFAHREN UND VORRICHTUNG ZUR VERNICHTUNG VON UNTERWASSERGEGENSTÄNDEN, INSBESONDERE VON SEEMINEN
METHOD AND SYSTEM FOR DESTROYING UNDERWATER OBJECTS, PARTICULARLY SEA MINES

(30) Priorité: 28.10.1994 FR 9412956
(43) Date de publication de la demande: 06.08.1997
(73) Titulaire: THOMSON-CSF, 75008 Paris (FR)
(72) Inventeur: POSSEME, Gilles, F-92402 Courbevoie Cédex (FR); LABIAU, Christian, F-92402 Courbevoie Cédex (FR); KERVERN, Gilles, F-92402 Courbevoie Cédex (FR); LE BIHAN, Guy, F-92402 Courbevoie Cédex (FR)
(74) Mandataire: Desperrier, Jean-Louis
(86) Numéro de dépôt international: FR9501352
(87) Numéro de publication internationale: WO9613426

(56) Documents cités:
- EP-A- 0 547 937
- DE-A- 3 626 434
- WEHRTECHNIK, no. 5, Mai 1978 pages 79-81, SCHÄFER 'Minenjagd-Minenjagdboot 331 b'

## Description

La présente invention concerne un procédé et un système de destruction d'objets sous-marins, notamment de mines sous-marines, utilisant un engin autonome consommable et immergé porteur d'un dispositif de destruction sous-marine.

Le domaine de l'invention se rapporte à la guerre des mines, domaine auquel toutes les marines sont confrontées.

Beaucoup d'entre elles sont équipées de moyens d'intervention, de systèmes de dragage et de systèmes de chasse, qui doivent évoluer et se renouveler comme le fait la menace mine; une menace mine contre laquelle, encore récemment, les moyens les plus modernes de marine majeure ont été mis en service.

La poursuite mesure, contre-mesure, généralement en faveur de ce type de menace, conduit les moyens mis en oeuvre à devenir plus sophistiqués et à prendre plus de risque, la menace étant détectable de plus en plus difficilement.

Afin de satisfaire les besoins opérationnels d'efficacité, de rapidité et de sécurité, les techniques et moyens d'intervention doivent s'adapter et ne plus être des moyens lourds et manuels. Répondre à la menace par l'attaque directe est une idée dont on parle depuis quelques années dans les pays les plus représentatifs en guerre des mines, sans qu'il n'y ait eu jusqu'à présent de suite concluante.

Parmi les systèmes de destruction de mines, un système connu consiste à localiser une mine sous-marine, à larguer un moyen de repérage comportant au moins deux marqueurs acoustiques, ou transpondeurs, servant de repères fixes au voisinage de la mine à détruire, à relocaliser la mine en déterminant sa position relative à ces repères, et à activer le dispositif de destruction en utilisant les données de position. Des moyens de destruction sous-marine sont portés par un véhicule surface ou subsurface télécommandé ou non à partir d'une plate-forme, et qui remorque par exemple un poisson équipé d'un sonar latéral, ce véhicule étant équipé de moyens de largage du moyen de repérage. Un dispositif de relocalisation est par exemple placé à l'arrière du poisson naviguant dans son sillage. Le dispositif de destruction est de préférence porté par le dispositif de relocalisation et peut être par exemple une torpille. Ce système de destruction de mines a pour inconvénient de mettre en oeuvre des moyens coûteux de relocalisation et de destruction susceptibles d'être détruits en même temps que la mine. D'autre part ce système ne fonctionne pas efficacement dans le cas de mines subsurfaces et notamment pour les mines à orin.

L'invention a pour but de pallier les inconvénients précités.

A cet effet, l'invention a pour objet un procédé de destruction d'objets sous-marins, consistant à guider, à partir d'un bâtiment chasseur de mines, un engin téléguidé porteur de dispositifs de destruction sous-marine, caractérisé en ce qu'il consiste après lancement de l'engin, à guider l'engin vers la mine par l'intermédiaire d'un sonar couplé à un poste de contrôle tactique du chasseur assurant les fonctions de classification et le contrôle permanent de la position de l'engin par rapport à la mine, à larguer un moyen de repérage porté par l'engin une fois l'engin arrivé à une distance déterminée de la mine permettant d'assurer une fonction de désignation d'objectif en coopération avec l'engin et le poste de contrôle tactique du chasseur puis, à communiquer à l'engin par l'intermédiaire du poste de contrôle tactique, les paramètres de navigation nécessaires à sa stratégie d'attaque en fonction du type de mines rencontrées et sa position référencée par le moyen de repérage fixe et, à détruire la mine selon la stratégie d'attaque acquise par l'engin.

Un des principaux avantages de l'invention est d'utiliser un seul type d'engin téléguidé autonome, utilisable avec une efficacité et une sécurité totale pour la plate-forme de lancement pouvant être un bâtiment de surface appelé par la suite "chasseur", ceci pour les mines de fond, et pour les mines à orin long ou court, subsurfaces ou non. D'autre part, l'utilisation d'un marqueur acoustique porté par l'engin permet d'assurer la fonction de désignation d'objectif en coopération permanente, avec les moyens performant de classification du chasseur, sans avoir besoin d'un sonar à haute définition sur l'engin, ce dernier pouvant être par conséquent consommable.

D'autres caractéristiques et avantages de l'invention apparaîtront plus clairement à la lecture de la description qui suit accompagnée des figures annexées qui représentent respectivement :
- la figure 1, un schéma bloc des principales séquences du procédé selon l'invention,
- les figures 2a et 2b, l'étape préalable à la séquence de lancement,
- la figure 3, trois types de plate-forme de lancement,
- la figure 4, un marqueur acoustique d'un système de destruction de mines sous-marines selon l'invention,
- les figures 5 et 6, un engin destructeur d'un système de destruction de mines sous-marines selon l'invention, et
- les figures 7 à 23, les différentes étapes selon l'invention en fonction des deux scénarios, mine de fond et mine à orin.

Avant de débuter la description de la présente invention, il faut dans un premier temps définir les types de menaces à considérer. Ces menaces peuvent être décomposées en quatre catégories, chacune étant caractérisée principalement par une stratégie propre d'attaque, une nature de charge, et une procédure de recherche.

Ces quatre catégories sont: mine de fond, à orin court, à orin long en pleine eau, à orin long subsurface. Le paramètre furtivité n'intervient pas à ce niveau car la cible est supposée déjà détectée par le chasseur. La nature pyrotechnique de la cible ne peut éventuellement être reconnue que si la cible a été identifiée et classifiée.

Une mine de fond est un objet dense, de forme et de volume divers, pouvant contenir jusqu'à une tonne d'explosif.

La mine repose sur un fond pouvant être de toute nature, sablonneux, rocailleux, vaseux, et son environnement peut être une eau trouble ou une eau claire (ayant tout de même permis sa détection par les moyens de chasse). La nature de la coque est métallique (acier, aluminium) ou composite.

Une mine à orin court est un dispositif qui a la capacité de transporter une charge explosive par ses propres moyens. La mine est constituée d'un ensemble fixe formant un ancrage sur le fond et d'un ensemble mobile formant le projectile. Ces deux ensembles sont reliés au moyen d'un orin de quelques mètres de longueur.

Pour les mines à orin long on distingue deux types de menaces: une mine en pleine eau, et une mine subsurface. La nature de la cible est la même pour les deux types : flotteur de forme sphérique ou cylindrique, ayant dans sa partie supérieure une réserve de flottabilité et dans sa partie inférieure une charge explosive.

Une mine en pleine eau est une mine dont l'immersion est supérieure à 10 m, et pour laquelle la détection n'est pas ambiguë, l'ancre de l'orin pouvant se situer à une immersion profonde quelconque.

Une mine subsurface est une cible dont l'immersion est inférieure à 10 m, et pour laquelle la détection peut être rendue difficile en raison de la proximité de la surface, ce qui peut rendre l'approche délicate en fonction de l'état de mer. Il est important de bien définir chaque type de cible, car en fonction de types de cible détectée une stratégie d'attaque particulière est adoptée par l'engin destructeur.

Le procédé selon l'invention est décrit ci-après selon deux scénarios principaux suivant qu'il s'agisse d'une mine de fond ou d'une mine à orin. Chacun de ces deux scénarios se décompose en quatre séquences 1 à 4 principales identiques illustrées par la figure 1 : une séquence de lancement 1 de l'engin destructeur, une séquence de ralliement 2 de l'engin à proximité de la mine, une séquence d'attente 3 et une séquence d'attaque 4.

Une étape préalable à la séquence de lancement 1, illustrée par les figures 2a et 2b, permet de prendre une décision de lancement après détection, classification et éventuellement identification d'une mine, mine posée sur le fond 5 figure 2a, ou mine subsurface 6 figure 2b, notamment une mine à orin. Cette décision de lancement est prise à partir de moyens de chasse 7 localisés par exemple dans un chasseur 8. A ce stade, les coordonnées de la mine 5, 6 sont connues du chasseur 8 ainsi que la nature de la menace et certaines données d'environnement. Toutes ces opérations et acquisitions de données sont faites à partir des moyens de chasse 7 situés à bord du chasseur 8. Pour mener à bien sa mission de destruction, le chasseur 8 reste en situation de classification sur la mine 5, 6 le plus longtemps possible au cours de la mission.

Une fois la décision prise, le lancement 2 d'un engin destructeur 9 est effectué à partir d'une plate-forme. La figure 3 illustre différents types de plate-forme de lancement, cette plate-forme pouvant être le chasseur 8 lui-même, un bâtiment de surface spécialisé 10, ou un hélicoptère 11.

Pour assurer la sécurité du chasseur 8 pendant toute la durée de sa mission, il est nécessaire de connaître la position de l'engin destructeur 9 à tout instant entre la séquence de lancement 1 et la fin de la mission c'est-à-dire la séquence d'attaque 4, l'engin 9 doit donc être trajectographié. L'imageur du chasseur 8, non représenté, ne peut être utilisé car il doit rester dirigé vers la mine 5, 6. Comme et il n'est pas omnidirectionnel, un dispositif spécifique au guidage de l'engin destructeur 9 est nécessaire.

Pour bénéficier d'une grande précision sur la position relative du chasseur 8 par rapport à la mine 5, 6, le guidage est réalisé à partir du chasseur 8. Pour cela, les fonctions de guidage, de trajectographie, et plus généralement de communication entre l'engin destructeur 9 et le chasseur 8 sont mises en oeuvre par un dispositif spécifique appelé par la suite "poste de contrôle tactique" 12, couplé aux moyens de chasse 7, et qui seront désignés par la suite par le seul terme poste de contrôle tactique 12.

Le poste de contrôle tactique 12 prend en charge l'engin destructeur 9 dès sa mise à l'eau. Il gère la mission de l'engin destructeur 9 de manière automatique jusqu'à son terme. L'opérateur n'intervient que pour donner l'ordre d'attaque, il a en revanche, via le poste de contrôle tactique 12 la connaissance opérationnelle de l'évolution de la mission. Localisé à bord du chasseur 8 le poste de contrôle tactique 12 bénéfice de toute la connaissance des moyens de chasse 7: les coordonnées de la cible (relatives de classification), les données de l'environnement (fond, courant, profil, bathimétrie) ainsi que toutes les données relatives à la mine par rapport à son environnement pouvant contribuer aux succès de la mission (configuration du fond, résultat de l'identification...).

Le poste de contrôle tactique 12 guide et trajectographie l'engin destructeur 9 de la séquence de lancement 1 jusqu'à la séquence d'attente 3. Il lui communique les paramètres de sa mission, et en retour reçoit un message codé, ou "status", de l'engin destructeur 9, le message contenant son immersion et des données d'état. Pendant la séquence d'attaque 4 l'engin 9 bien qu'il soit autonome, est encore trajectographié, sous réserve de conditions de propagation acoustique du milieu. Matériellement le poste de contrôle tactique 12 est doté, par exemple, d'une base d'émission-réception à deux transducteurs acoustiques à directivité hémisphérique de portée d'environ 1 km. La base est montée sur la coque du chasseur 8 de manière à mesurer le gisement apparent de l'engin destructeur 9. Cette base n'est pas représentée.

Dans ces conditions, la séquence de ralliement 2 de l'engin 9 à la cible 5, 6 peut s'effectuer à la précision de la fonction classification du sonar. Il faut distinguer par la suite l'approche finale de l'attaque. L'approche finale après la séquence de ralliement 2 implique une connaissance précise du but, par apprentissage de l'engin 9, autonome, ou assisté par le poste de contrôle tactique 12 du chasseur 8, jusqu'à ce que l'engin 9 ait toutes les données qui lui permettront dans la séquence 4 d'attaquer la cible 5, 6. L'attaque 4 doit conduire à la destruction de la cible 5, 6, ce qui implique que toutes les dispositions soient prises pour que les moyens opérationnels localisés à bord du chasseur 8 soient en situation de sécurité. Pour permettre l'éloignement du chasseur 8 de la zone de destruction de la mine 5, 6 une séquence d'attente 3 est nécessaire et correspond à une séquence de préparation précédant la séquence d'attaque 4.

La définition des coordonnées d'une mine de fond 5 est meilleure que celle des coordonnées d'une mine à orin 6. En revanche, la détection proche d'une mine à orin 6 n'est pas ambiguë. Ce sont deux problèmes différents pour lesquels un même résultat est recherché : le coup au but, au moyen d'un engin unique et consommable.

Les deux scénarios, scénario mine de fond et scénario mine à orin, sont détaillés ci-après pour les différentes séquences 1 à 4 de la mission dont certaines sont communes aux deux scénarios.

Comme déjà décrit précédemment, le chasseur 8 est par exemple un bâtiment de surface comportant un imageur, un sonar classificateur haute définition tous deux couplés à un poste de contrôle tactique 12 permettant de façon générale de communiquer avec l'engin destructeur autonome 9 pendant toute la durée de la mission. Dans un premier temps le chasseur 8 a localisé une cible. Après classification de la cible par le sonar du chasseur 8 une stratégie d'attaque est choisie par le poste de contrôle tactique 12 en fonction du type de mine détectée : mine de fond, à orin long, orin court, subsurface. Pour cela le poste de contrôle tactique 12 acquiert différents paramètres avant lancement 1 de l'engin destructeur 9. Ces paramètres définissent la nature de la menace, les coordonnées de la mine, la hauteur d'eau, l'orientation et l'intensité du courant moyen, l'altitude dans le cas d'une mine de fond ou d'une mine à orin court, ou l'immersion dans le cas d'une mine subsurface, ou d'une mine à orin long.

Lors de la séquence de lancement 1 de l'engin destructeur 9, celui-ci est électriquement inerte tant qu'il n'a pas atteint une immersion de sécurité déterminée. Par défaut, l'engin destructeur 9 adopte un certain nombre de paramètres. Il ne connaît pas encore le but de sa mission. Le poste de contrôle tactique 12 guide l'engin destructeur 9 vers la mine 5, 6.

Selon l'invention, l'engin destructeur 9 porte un moyen de repérage 13 qui sera largué au voisinage de la mine 5 à une distance déterminée de celle-ci. Le moyen de repérage illustré à la figure 4 constitue un marqueur acoustique.

Le marqueur 13 est constitué d'une partie à flottabilité positive par exemple d'un flotteur 14 de forme sphérique de diamètre hors tout de l'ordre de 10 cm. A quelques centimètres du fond, le flotteur 14 assure un bon contraste. le marqueur 13 doit être entendu dans tout l'hémisphère supérieur et à courte distance dans le cas d'une mine de fond 5, et dans un angle solide un peu plus restreint, environ 3π/2 radians, mais à longues distances, environ 400 m dans le cas d'une mine à orin 5.

Pour définir une verticale de référence, un transducteur d'émission 15 est disposé sur le sommet du flotteur 14. Une des fonctions essentielles du marqueur 13 étant d'être fixe sur le fond afin de donner la référence "fond", le marqueur 13 est donc doté d'une ancre 16 dense, de forme quelconque dans laquelle sont logés la pile amorçable et l'électronique d'émission appelée par la suite "émetteur". Le flotteur 14 équipé du transducteur 15 est couplé à l'ancre 16 par un orin 17 servant de conducteur entre l'émetteur 16 et le transducteur 14. Si une avarie de propulsion et/ou d'alimentation de l'engin destructeur 9 survient lors de la séquence de ralliement 2 celui-ci tombe sur le fond.

Le marqueur 13 a deux fonctions principales : une première fonction de relais de désignation d'objectif et une deuxième fonction de "pinger" de repérage de l'engin destructeur 9 en cas d'avaries au cours de la séquence de ralliement 2.

Le marqueur 13 est fixé sur l'engin destructeur 9 durant les séquences de lancement 1 et de ralliement 2 pour être ensuite largué, par exemple, par télécommande, en fin de séquence de ralliement 2 à proximité de la mine 5. Le marqueur 13 est autonome, il est alimenté par exemple par une pile amorçable à l'eau de mer.

Lorsque le marqueur 13 est largué il doit remplir trois fonctions :
- être vu par le chasseur 8, dans le cas d'une mine de fond 5,
- être entendu par l'engin destructeur 9, et
- être fixe sur le fond, pour représenter un référentiel "fond" fixe pour l'engin 9.

La décision de largage étant volontaire, le marqueur 13 se situe dans le champ insonifié par le sonar du chasseur, dans une zone connue à incertitudes faibles. En conséquence, un index de réflexion modeste de l'ordre de -20 dB est suffisant pour être vu par le sonar classificateur du chasseur 8.

Un exemple d'engin destructeur 9 est représenté par les figures 5 et 6.

La figure 5 représente l'engin 9 en début de mission, pendant la séquence de lancement 1 et le début de la séquence de ralliement 2.

La figure 6 représente l'engin en fin de séquence de ralliement 2, le marqueur 13 largué. Sur ces deux figures les éléments homologues sont désignés par les mêmes repères.

L'engin 9 comporte un dispositif de propulsion 17 et de gouverne 18 localisés dans la queue de l'engin 9, un compartiment de munitions sous-marines 19 localisé au centre de l'engin 9, le marqueur 13 et son dispositif d'éjection 20 disposé en tête de l'engin 9, et un ensemble d'autodirecteurs 21H, 21B et 21F et de capteurs non représentés, couplés à une électronique de commande 22.

Un autodirecteur est un montage de transducteurs acoustiques d'émission et de réception. Son rôle se partage en trois fonctions principales :
- une fonction de sondeur vertical et/ou frontal,
- une fonction de détection et de localisation du marqueur 13, et
- une fonction de détection et de localisation d'une mine à orin 6.

La fonction de sondeur vertical génère une émission vers le bas ou vers le haut par rapport à l'engin destructeur et fonctionne en détection du premier écho.

Il n'y a pas lieu de faire d'émission/réception directive, la zone proche de la cible n'étant pas inconnue car elle a été vue par l'imageur du chasseur 8 et le ralliement est guidé. La portée du sondeur est d'environ de 50m.

L'engin destructeur 9 dispose ainsi de repères extérieurs (marqueur 13, mine 6) et de moyens propres destinés à accomplir sa mission.

Il dispose d'un premier repère extérieur rapporté sur le fond (le marqueur 13), et d'un deuxième repère extérieur à reconnaître (la mine 6). Les moyens propres doivent lui permettre de se positionner en absolu par rapport à ces repères à tout moment au cours de sa mission. Ces moyens propres sont donc composés :
- des trois autodirecteurs, deux autodirecteurs verticaux 21H et 22H, respectivement disposés sur l'engin 9 pour couvrir les hémisphères supérieur et inférieur de l'engin 9, et l'autodirecteur frontal, disposé en tête de l'engin 9, et de l'ensemble de capteurs répartis sur l'engin 9, capteurs d'altitude, capteurs d'émission, capteurs d'attitude (cap, roulis, tangage), ainsi que des moyens indiquant la vitesse de l'engin 9 par rapport à l'eau, et des moyens de calcul.

Les moyens de calcul embarqués sur l'engin 9 lui permettent de calculer, à partir des ordres de guidage, son immersion (ou altitude) son cap et sa vitesse, qui seront traduits ensuite par l'engin 9 en commandes des organes de gouverne 19 et de propulsion 18.

Lors de la séquence de ralliement 2, le marqueur 13 est actif, son émission est utilisée par au moins un des autodirecteurs de l'engin 9 pour synchroniser par couplage acoustique son horloge interne ce qui évite d'implémenter une fonction réception sur le marqueur 13.

Lors du guidage de l'engin 9 vers la mine 5, le poste de contrôle tactique 12 mesure la distance oblique de l'engin destructeur 9 et son gisement apparent. L'engin destructeur 9 transmet ensuite vers le poste de contrôle tactique 12 son immersion et son "status". Le poste de contrôle tactique 12 calcule ensuite les coordonnées de l'engin destructeur 9 et les transmet ensuite vers l'engin 9 ainsi que les données de guidage et, la nature de la menace, ce qui induit une stratégie déterminée et des paramètres par défaut, des informations sur le courant, ainsi que d'autres paramètres spécifiques. Le poste de contrôle tactique 12 transmet ensuite l'ordre d'éjection du marqueur 13 à l'engin 9.

Dans le cas d'une mine de fond 5, après largage du marqueur 13 à proximité de la mine 5, dans la séquence d'attente 3, l'engin destructeur 9 se positionne à une altitude correspondant à l'altitude d'une orbite d'attente déterminée. Pendant ce temps, le poste de contrôle tactique 12 transmet une attitude de consigne à l'engin destructeur 9 qui se positionne sur une orbite d'attente autour du marqueur 13. Pendant la séquence d'attente 3, l'engin destructeur 9 "apprend" la direction du courant, et le poste de contrôle tactique 12 lui transmet les coordonnées d'un vecteur $\overline{\text{CM}}$ mesuré par le sonar classificateur du chasseur 8, ce vecteur $\overline{\text{CM}}$ donnant la position de la mine 5 relativement au référentiel fixe constitué par le marqueur acoustique 13 émettant continûment un signal reconnaissable par l'engin 9. L'engin 9 quitte ensuite son orbite d'attente et se positionne en orbite autour de la mine 5, il calcule la trajectoire qui lui permet d'arriver sur la mine 5 face au courant, puis transmet un "status" au poste de contrôle tactique 12. Durant toute la séquence de ralliement 2, et d'attente 3, l'engin 9 et la mine 5 sont vus dans le champ classificateur du chasseur 8. A la fin de la séquence 3, l'engin destructeur 9 est alors entièrement autonome, et le chasseur 8 s'éloigne à une distance de sécurité déterminée de la zone de destruction. L'engin 9 atteint ensuite une altitude d'attaque et entame une trajectoire selon la trajectoire calculée à partir de données continuellement remises à jour par le poste de contrôle tactique 12 du chasseur 8, ces données correspondant aux données azimut, distance de la mine 5 par rapport au marqueur 13 soit le vecteur $\overline{\text{CM}}$, et altitude. Dans la séquence d'attaque 4, l'engin 9 tire "au vol", à la verticale de la cible 5.

Dans le cas d'une mine subsurface 6 dont l'immersion est inférieure à 10 m, après largage du marqueur 13, l'engin 9 est guidé à proximité de la mine 6, à une immersion de l'orbite d'attente par défaut.

Dans le scénario "mine à orin", à la réception d'un ordre émanant du chasseur 8 l'autodirecteur 21H couvrant l'hémisphère supérieur de l'engin 9 se déclenche. Il gère la réception des informations issues du marqueur 13 ainsi que l'émission de son autodirecteur 21H.

Le marqueur 13 et l'engin 9 étant synchronisés, la fonction de détection et localisation du marqueur 13 ne met en oeuvre aucun des transducteurs de réception qui sont les mêmes que les transducteurs du sondeur qui n'a plus lieu d'être opérationnel car la localisation du marqueur 13 réalise implicitement la fonction de sondeur. L'engin 9 mesure les coordonnées du marqueur 13 par télégoniométrie ; la portée du marqueur 13 est de l'ordre de 400 m.

Dans la fonction de détection et de localisation d'une mine à orin 6, l'engin 9 est guidé par le poste de contrôle tactique 12 du chasseur 8 et navigue à une altitude inférieure à celle de la mine à orin 6 (subsurface ou en plein eau). L'émission de l'autodirecteur 21H couvre l'hémisphère supérieur de l'engin selon un angle d'environ 120°. L'engin 9 dispose ainsi des coordonnées de la mine 6 par rapport à lui-même.

Dans le cas d'une mine à orin court, le fonctionnement est symétrique, le deuxième autodirecteur vertical 21B générant une émission-réception par le bas pour couvrir l'hémisphère inférieur de l'engin selon un angle d'environ 120°. C'est l'autodirecteur frontal 21F de l'engin 9 qui lui permet de réacquérir et de poursuivre la mine 6 lorsque l'engin 9 quitte son orbite d'attente pour se positionner à l'immersion de la mine 6. L'ouverture en gisement de l'autodirecteur frontal 21F est suffisamment large pour couvrir l'incertitude sur la position de la mine par rapport au marqueur 13. L'ouverture en site est restreinte de manière à réduire l'écho de surface dans le cas d'une mine subsurface. La portée des autodirecteurs est de l'ordre de 50 m.

Les figures 7 à 23 suivantes illustrent schématiquement les différentes étapes du procédé selon l'invention en fonction des deux scénarios. Pour ces différentes figures les éléments homologues sont désignés par les mêmes repères.

Les figures 7 et 8 illustrent le guidage vers la mine respectivement pour une mine de fond 5 et pour une mine à orin 6. Le poste de contrôle tactique 12 du chasseur 8 guide l'engin destructeur 9. Le marqueur 13 est alimenté par une pile amorçable. L'engin destructeur 9 et le marqueur 13 qu'il porte se synchronisent par couplage acoustique. Les capteurs d'attitude, d'altitude, de cap sont activés.

Le poste de contrôle tactique 12 mesure la distance oblique de l'engin destructeur 9 et son gisement apparent. L'engin destructeur 9 transmet ensuite vers le poste de contrôle tactique 12 son immersion et son status. Le poste de contrôle tactique 12 calcule alors les coordonnées de l'engin destructeur 9. Il transmet ensuite vers l'engin destructeur 9 :
- les données de guidage,
- la nature de menace, ce qui induit une stratégie et des paramètres par défaut,
- l'ordre d'éjection du marqueur 13 ainsi que des paramètres spécifiques, etc...,

Les figures 9 à 11 suivantes se rapportent plus particulièrement au scénario "mine de fond".

Figure 9: Après largage du marqueur 13 à proximité de la mine 5, l'engin destructeur 9 se positionne à l'altitude de l'orbite d'attente par défaut. Le poste de contrôle tactique 12 transmet éventuellement une altitude de consigne, à l'engin destructeur 9 qui se positionne sur une orbite autour du marqueur 13 en sens direct, asservi en distance, il est autonome. Pendant ce temps l'engin destructeur 9 apprend la direction du courant.

Figure 10: Le poste de contrôle tactique 12 transmet les caractéristiques du vecteur $\overline{\text{CM}}$ mesuré par le sonar classificateur du chasseur 8. L'engin destructeur 9 se positionne en orbite autour de la mine 5, il calcule la trajectoire qui lui permet d'arriver sur la mine 5 face au courant puis transmet un status au chasseur 8. Le marqueur 13 et la mine 5 sont vus dans le champ classificateur du chasseur 8. L'engin destructeur 9 est autonome, le chasseur 8 se replie à une distance de sécurité.

Figure 11 : Le poste de contrôle tactique 12 du chasseur 8 transmet l'ordre d'attaque à l'engin destructeur 9. L'engin destructeur 9 quitte son orbite pour rejoindre son altitude d'attaque puis attaque selon la trajectoire calculée et remise à jour par les données azimut, distance marqueur, vecteur $\overline{\text{CM}}$ et altitude. L'engin destructeur 9 tire ensuite "au vol", à la verticale de la mine 5.

Les figures suivantes 12 à 24 se rapportent au scénario "mine à orin".

Les figures 12 à 17 illustrent plus particulièrement le cas d'une mine subsurface, c'est-à-dire dont l'immersion est inférieure à 10 m.

Figure 12 : Après largage du marqueur 13, engin destructeur 9 est guidé à proximité de la mine 6, à l'immersion de l'orbite d'attente par défaut. L'autodirecteur 21H de l'engin 9 se déclenche sur l'hémisphère supérieur. L'engin destructeur 9 gère la réception des signaux émis par le marqueur 13 ainsi que l'émission de son autodirecteur 21H.

Figure 13: L'engin destructeur 9 guidé, navigue à immersion constante, il mesure et apprend :
- l'immersion de la mine 6,
- la géométrie par le vecteur , $\overline{\text{CM}}$
- et la direction du courant.

L'engin destructeur 9 transmet au poste de contrôle tactique 12 l'immersion de la mine 6 et un status.

Figure 14: Le poste de contrôle tactique 12 transmet à l'engin destructeur 9 l'ordre de mise en orbite autour de la mine 6 et éventuellement l'immersion; l'orbite est référencée par rapport au marqueur 13. L'engin destructeur 9 calcule la trajectoire qui lui permet d'arriver sur la mine 6 face au courant. Le poste de contrôle tactique 12 constate la mise en orbite. L'engin destructeur 9 est autonome, le chasseur 8 se replie à distance de sécurité.

Figure 15: Une fois le chasseur 8 à une distance de sécurité déterminée, le poste de contrôle tactique 12 transmet l'ordre d'attaque à l'engin destructeur 9.

Figure 16 : L'engin destructeur 9 rejoint son immersion d'attaque correspondant à celle de la mine 6 selon la trajectoire calculée l'amenant face au courant. L'engin destructeur 9, se repérant par le marqueur 13, réaccroche la mine 6 par son autodirecteur frontal 21F.

Figure 17: L'engin destructeur 9 a accroché la mine 6 au moyen de son autodirecteur frontal 21F. Il actualise sa trajectoire finale pour passer en abord de la mine 6 face au courant, puis il tire au vol sur le côté de la mine 6.

Les figures suivantes 18 à 23 illustrent plus particulièrement le cas d'une mine à orin court.

Figure 18: Après largage du marqueur 13, l'engin destructeur 9 est guidé à proximité de la mine, à l'altitude de l'orbite d'attente par défaut, par exemple 12 m au dessus du fond. L'autodirecteur vertical 21B couvrant l'hémisphère inférieur se déclenche. L'engin destructeur 9 gère la réception des signaux émis par le marqueur 13 ainsi que l'émission de son autodirecteur 21B.

Figure 19: L'engin destructeur 9, guidé, navigue à altitude constante, il mesure et apprend :
l'altitude de la mine 6, la géométrique par son vecteur $\overline{\text{CM}}$, et la direction du courant.
Il transmet ensuite au poste de contrôle tactique 12 l'altitude de la mine 6 et un "status".

Figure 20: Le poste de contrôle tactique 12 transmet à l'engin destructeur 9 l'ordre de mise en orbite autour de la mine 6 et éventuellement l'immersion; l'orbite est référencée par rapport au marqueur 13. L'engin destructeur 9 calcule la trajectoire qui lui permet d'arriver sur la mine 6 face au courant. Le poste de contrôle tactique 12 constate la mise en orbite. L'engin destructeur 9 est autonome, le chasseur 8 se replie à distance de sécurité.

Figure 21: Le chasseur 8 à distance de sécurité transmet par le poste de contrôle tactique 12 l'ordre d'attaque.

Figure 22: L'engin destructeur 9 rejoint son altitude d'attaque par défaut (environ 2m sous le point le plus haut de la mine 6), selon la trajectoire calculée l'amenant face au courant. L'engin destructeur 9 se repérant par le marqueur 13 réaccroche la mine 6 par son autodirecteur frontal 21F.

Figure 23 : L'engin destructeur 9 a accroché la mine 6 au moyen de son autodirecteur frontal 21F. Il actualise sa trajectoire finale pour passer en abord de la mine 6 face au courant puis tire "au vol" sur le côté de la mine 6.

La figure 24 illustre le cas d'une mine à orin long 6, c'est-à-dire dont l'immersion est supérieure à 10 m. La stratégie d'attaque étant la même que celle adoptée pour la mine subsurface, elle n'est donc pas redécrite.

## Revendications

1. Procédé de destruction d'objets sous-marins, consistant à guider, à partir d'un bâtiment chasseur de mines (8), un engin (9) téléguidé porteur de dispositifs de destruction sous-marine, caractérisé en ce qu'il consiste après lancement (1) de l'engin (9), à guider (2) l'engin (9) vers la mine (5; 6) par l'intermédiaire d'un sonar couplé à un poste de contrôle tactique (12) du chasseur (8) assurant les fonctions de classification et le contrôle permanent de la position de l'engin (9) par rapport à la mine (5 ; 6), à larguer un moyen de repérage (13) porté par l'engin (9) une fois l'engin (9) arrivé à une distance déterminée de la mine (5; 6) permettant d'assurer une fonction de désignation d'objectif en coopération avec l'engin (9) et le poste de contrôle tactique (12) du chasseur (8) puis, à communiquer (3) à l'engin (9) par l'intermédiaire du poste de contrôle tactique (12), les paramètres de navigation nécessaires à sa stratégie d'attaque en fonction du type de mines (5; 6) rencontrées et sa position référencée par le moyen de repérage fixe (13) et, à détruire (4) la mine (5 ; 6) selon la stratégie d'attaque acquise par l'engin (9).

2. Procédé selon la revendication 1, caractérisé en ce que, dans le cas d'une mine (5) posée sur le fond localisée par le chasseur (8) et après largage du moyen de repérage (13), il consiste en une première étape à mettre l'engin (9) en orbite autour du moyen de repérage (13) puis après transmission à l'engin (9) des paramètres de position de la mine (5) référencée par les moyens de repérage (13), par l'intermédiaire du poste de contrôle tactique (12) du chasseur (8), à mettre dans une deuxième étape l'engin (9) en orbite autour de la mine (5), et après avoir transmis la stratégie d'attaque à l'engin (9), à rompre l'orbite autour de la mine (5) pour attaquer la mine (5) à sa verticale.

3. Procédé selon la revendication 1, caractérisé en ce que dans le cas d'une mine subsurface (6) notamment une mine à orin, localisée par le chasseur (8), il consiste après largage du moyen de repérage (13) à une distance déterminée de la verticale de la mine (6), à mettre l'engin (9) en orbite autour de la mine (6) à une immersion déterminée par les moyens de repérage (13) et de déplacement de l'engin (9), et à rompre l'orbite autour de la mine (6) pour attaquer la mine (6) au vol sur le côté.

4. Procédé selon l'une quelconque des revendications 1 à 3, caractérisé en ce que la destruction (4) de la mine (5 ;6) est effectuée après que le chasseur (8) ait atteint une distance de sécurité déterminée par rapport à la mine (5 ; 6).

5. Système de destruction de mines sous-marines, comportant un engin (9) téléguidé immergé porteur de dispositifs de destruction sous-marine et d'un moyen de repérage (13) devant être largué par l'engin (9) au voisinage de la mine (5; 6), caractérisé en ce qu'il comporte un sonar de classification couplé à un poste de contrôle tactique (12) disposé à bord d'un chasseur (8), le sonar permettant la détection et la classification de la mine (5; 6) et le poste de contrôle tactique (12) permettant le guidage de l'engin (9) en lui donnant les paramètres nécessaires à son déplacement ainsi que la stratégie d'attaque à adopter pour la destruction de la mine (5; 6), en ce que l'engin (9) est consommable et comporte des moyens d'émission et de réception lui permettant de communiquer avec le poste de contrôle tactique (12) du chasseur (8), un ensemble de capteurs couplés à des moyens de calcul intégrés à l'engin (9) lui permettant de calculer la trajectoire à adapter en fonction des paramètres, continuellement renouvelés par le poste de contrôle tactique (12), relatifs au positionnement de la mine (5; 6) référencée par le moyen de repérage (13) et transmis au poste de contrôle tactique (12) par l'intermédiaire des moyens de communication de l'engin (9).

6. Système selon la revendication 5, caractérisé en ce que l'engin destructeur (9) comporte des moyens de propulsion (17), des moyens de gouverne (18), un compartiment (19) comportant des munitions sous-marines localisé au centre de l'engin (9), un ensemble d'autodirecteurs (21H, 21B 21F) et de capteurs couplés à des moyens propres de calcul et de commande (22) des moyens de propulsion (17) et de gouverne (18), et un marqueur (13) localisé dans la tête de l'engin (9) éjectable au moyen d'un dispositif d'éjection (20).

7. Système selon la revendication 5, caractérisé en ce que le moyen de repérage (13) déposé sur le fond par l'engin (9) est constitué d'un transducteur (15) d'émission acoustique disposé sur un flotteur (14) servant également de réflecteur acoustique, le flotteur (14) étant couplé à une ancre (16) servant également d'émetteur par l'intermédiaire d'un orin (17) servant de conducteur entre l'émetteur (16) et le transducteur d'émission (15).

8. Système selon la revendication 5, caractérisé en ce que le sonar classificateur et le poste de contrôle tactique (12) sont montés sur la coque du chasseur (8).

9. Système selon la revendication 5, caractérisé en ce que le poste de contrôle tactique (12) comporte une base d'émission-réception à deux transducteurs acoustiques hémisphériques.

## Patentansprüche

1. Verfahren zum Zerstören von Unterwasserobjekten, bei dem von einem Minenjagdschiff (8) aus eine Fernlenkwaffe (9) gelenkt wird, die Träger von Unterwasserzerstörungsvorrichtungen ist, dadurch gekennzeichnet, daß die Fernlenkwaffe (9) nach ihrem Start (1) in Richtung auf die Mine (5, 6) mittels eines Sonars gelenkt wird (2), das mit einem taktischen Leitstand (12) des Jägers (8) gekoppelt ist, der die Klassifizierungsfunktionen und die permanente Kontrolle der Position der Fernlenkwaffe (9) bezogen auf die Mine (5, 6) gewährleistet, ein durch die Fernlenkwaffe (9) getragenes Peilmittel (13) ausgeklinkt wird, sobald die Fernlenkwaffe (9) eine bestimmte Entfernung von der Mine (5, 6) erreicht hat, so daß eine Zielansprechfunktion im Zusammenwirken mit der Fernlenkwaffe (9) und dem taktischen Leitstand (12) des Jägers (8) gewährleistet wird, daraufhin an die Fernlenkwaffe (9) mittels des taktischen Leitstandes (12) die Navigationsparameter übertragen werden (3), die für ihre Angriffsstrategie erforderlich sind und die vom Typ der angetroffenen Minen (5, 6) und ihrer von dem festen Peilmittel (13) angegebenen Position abhängt, und die Mine (5, 6) entsprechend der durch die Fernlenkwaffe (9) angenommenen Angriffsstrategie vernichtet (4) wird.

2. Verfahren nach Anspruch 1, dadurch gekennzeichnet, daß es im Fall einer auf dem Boden abgelegten, durch den Jäger (8) lokalisierten Mine (5) und nach dem Ausklinken des Peilmittels (13) in einem ersten Schritt darin besteht, daß die Fernlenkwaffe (9) in eine Umlaufbahn um das Peilmittel (13) gelenkt wird, dann nach der Übertragung der von dem Peilmittel (13) angegebenen Positionsparameter der Mine (5), an die Fernlenkwaffe (9) mittels des taktischen Kontrollpostens (12) des Jägers (8) in einem zweiten Schritt die Fernlenkwaffe (9) in eine Umlaufbahn um die Mine (5) gelenkt wird und, nachdem die Angriffsstrategie an die Fernlenkwaffe (9) übertragen wurde, die Umlaufbahn um die Mine (5) verlassen wird, um die Mine (5) in ihrer Vertikalen anzugreifen.

3. Verfahren nach Anspruch 1, dadurch gekennzeichnet, daß es im Fall einer unter der Oberfläche befindlichen Mine (6), insbesondere einer Mine mit Bojentau, die durch den Jäger (8) lokalisiert ist, darin besteht, daß nach dem Ausklinken des Peilmittels (13) in einer bestimmten Entfernung von der Vertikalen der Mine (6), die Fernlenkwaffe (9) in eine Umlaufbahn um die Mine (6) in einer Eintauchtiefe gelenkt wird, die durch die Peilmittel (13) und Mittel zum Fortbewegen der Fernlenkwaffe (9) bestimmt wird, und die Umlaufbahn um die Mine (6) unterbrochen wird, um die Mine (6) während der Fahrt seitlich anzugreifen.

4. Verfahren nach einem der Ansprüche 1 bis 3, dadurch gekennzeichnet, daß die Zerstörung (4) der Mine (5, 6) erfolgt, nachdem der Jäger (8) einen Sicherheitsabstand erreicht hat, der bezogen auf die Mine (5, 6) bestimmt wird.

5. System zur Vernichtung von Seeminen, mit einer eingetauchten Fernlenkwaffe (9), die Unterwasservernichtungsvorrichtungen und ein Peilmittel (13) vor seinem Ausklinken durch die Fernlenkwaffe (9) in der Nähe der Mine (5, 6) trägt, dadurch gekennzeichnet, daß es ein Klassifizierungssonar enthält, das an einen taktischen Leitstand (12) gekoppelt ist, der an Bord eines Jägers (8) angeordnet ist, wobei das Sonar die Ortung und Klassifizierung der Mine (5, 6) gestattet und der taktische Leitstand (12) die Lenkung der Fernlenkwaffe (9) gestattet, indem er ihr die für ihre Fortbewegung erforderlichen Parameter sowie die Angriffsstrategie liefert, die für die Zerstörung der Mine (5, 6) zu ergreifen ist, daß die Fernlenkwaffe (9) für einmalige Verwendung bestimmt ist und Sende- und Empfangsmittel aufweist, die ihr gestatten, mit dem taktischen Leitstand (12) des Jägers (8) zu kommunizieren, wobei eine Gruppe von Fühlern, die an in der Fernlenkwaffe (9) eingebaute Berechnungsmittel gekoppelt sind, dieser ermöglichen, die Bewegungsbahn zu berechnen, die abhängig von den Parametern einzuschlagen ist, die kontinuierlich durch den taktischen Leitstand (12) bezüglich der von dem Peilmittel (13) angegebenen Position der Mine (5, 6) erneuert werden an den taktischen Leitstand (12) mittels der Kommunikationsmittel der Fernlenkwaffe (9) übertragen werden.

6. System nach Anspruch 5,
dadurch gekennzeichnet, daß die Fernlenkwaffe (9) Antriebsmittel (17), Steuermittel (18), ein Abteil (19) mit Unterwassermunition, das in der Mitte der Fernlenkwaffe (9) angeordnet ist, eine Gruppe von Zielsuchköpfen (21H, 21B, 21F) und Fühlern, die an spezielle Berechnungs- und Steuermittel (22) der Antriebsmittel (17) und der Steuermittel (18) gekoppelt sind sowie eine Markiervorrichtung (13) aufweist, die im Kopf der Fernlenkwaffe (9) angeordnet ist und mittels einer Ausstoßvorrichtung (20) ausgestoßen werden kann.

7. System nach Anspruch 5,
dadurch gekennzeichnet, daß das durch die Fernlenkwaffe (9) auf dem Boden abgesetzte Peilmittel (13) aus einem akustischen Sendewandler (15) besteht, der an einem Schwimmkörper (14) angebracht ist, der auch als akustischer Reflektor dient, wobei der Schwimmkörper (14) an einen Anker (16) gekoppelt ist, der auch als Sender mittels eines Bojentaus (17) dient, das als Leiter zwischen dem Sender (16) und dem Sendewandler (15) dient.

8. System nach Anspruch 5,
dadurch gekennzeichnet, daß das Klassifizierungssonar und der taktische Leitstand (12) am Rumpf des Jägers (8) angebracht sind.

9. System nach Anspruch 5,
dadurch gekennzeichnet, daß der taktische Leitstand (12) eine Sende-Empfangs-Basis mit zwei hemisphärischen Schallwandlern aufweist.

## Claims

1. Method for destroying submerged objects, consisting in guiding, from a minehunter vessel (8), a remotely guided vehicle (9) carrying underwater destruction devices, characterized in that it consists, after launching (1) of the vehicle (9), in guiding (2) the vehicle (9) towards the mine (5; 6) by means of a sonar coupled to a tactical control station (12) of the hunter (8), fulfilling the functions of classification and permanent monitoring of the position of the vehicle (9) relative to the mine (5; 6), in releasing a locating means (13), carried by the vehicle (9), once the vehicle (9) has arrived at a determined distance from the mine (5; 6), making it possible to fulfil a target designation function by interacting with the vehicle (9) and the tactical control station (12) of the hunter (8), then in communicating (3) to the vehicle (9), by means of the tactical control station (12), the navigation parameters necessary for its attack strategy as a function of the type of mines (5; 6) encountered, and its position referenced by the fixed locating means (13), and in destroying (4) the mine (5; 6) according to the attack strategy acquired by the vehicle (9).

2. Method according to Claim 1, characterized in that, in the case of a mine (5) laid on the bed and located by the hunter (8), and after releasing the locating means (13), it consists, in a first step, in setting the vehicle (9) in orbit around the locating means (13) then, after transmission to the vehicle (9) of the position parameters of the mine (5) referenced by the locating means (13), using the tactical control station (12) of the hunter (8), in setting, in a second step, the vehicle (9) in orbit around the mine (5) and, after having transmitted the attack strategy to the vehicle (9), in breaking the orbit around the mine (5) in order to attack the mine (5) along its vertical.

3. Method according to Claim 1, characterized in that, in the case of a subsurface mine (6), in particular a tethered mine, located by the hunter (8), it consists, after releasing the locating means (13) at a determined distance from the vertical of the mine (6), in setting the vehicle (9) in orbit around the mine (6) at a depth determined by the locating (13) and displacement means of the vehicle (9), and in breaking the orbit around the mine (6) in order to attack the mine (6) in motion from the side.

4. Method according to any one of Claims 1 to 3, characterized in that the mine (5; 6) is destroyed (4) after the hunter (8) has reached a determined safety distance from the mine (5; 6).

5. System for destroying submerged mines, including a submerged, remotely guided vehicle (9) carrying both underwater destruction devices and a locating means (13) which is to be released by the vehicle (9) in the vicinity of the mine (5; 6), characterized in that it includes a classification sonar coupled to a tactical control station (12) arranged on board a hunter (8), the sonar making it possible to detect and classify the mine (5; 6), and the tactical control station (12) making it possible to guide the vehicle (9) while giving it the parameters necessary for it to move as well as the attack strategy to be adopted in order to destroy the mine (5; 6), in that the vehicle (9) is consumable and includes transmission and reception means allowing it to communicate with the tactical control station (12) of the hunter (8), a set of sensors, coupled to computation means integrated in the vehicle (9), making it possible to compute the trajectory to be adapted as a function of the parameters, continuously updated by the tactical control station (12), which relate to the positioning of the mine (5; 6) referenced by the locating means (13) and are transmitted to the tactical control station (12) by means of the communication means of the vehicle (9).

6. System according to Claim 5, characterized in that the destroyer vehicle (9) includes propulsion means (17), rudder means (18), a compartment (19) which includes submarine munitions and is located at the centre of the vehicle (9), a set of homers (21H, 21B 21F) and of sensors, coupled to internal means for computation and control (22) of the propulsion (17) and rudder (18) means, and a marker (13) which is located in the head of the vehicle (9) and can be ejected using an ejection device (20).

7. System according to Claim 5, characterized in that the locating means (13), deposited on the bed by the vehicle (9), consists of an acoustic transmission transducer (15) arranged on a float (14) which also serves as an acoustic reflector, the float (14) being coupled to an anchor (16) which also serves as a transmitter, by means of a tether (17) which serves as a conductor between the transmitter (16) and the transmission transducer (15).

8. System according to Claim 5, characterized in that the classifying sonar and the tactical control station (12) are mounted on the hull of the hunter (8).

9. System according to Claim 5, characterized in that the tactical control station (12) includes a transmission/reception base with two hemispherical acoustic transducers.
